# EUROPÄISCHE PATENTSCHRIFT

(11) **EP 2 048 685 B1**
(45) Veröffentlichungstag und Bekanntmachung des Hinweises auf die Patenterteilung: **20.05.2015**
(21) Anmeldenummer: 08164855.2
(22) Anmeldetag: 23.09.2008
(51) Int. Cl.: H01H 71/02, H01H 83/22, H01H 83/04

(54) **Schutzschalteinrichtung und Schutzschaltgerät**
Protective switch assembly and protective switch device
Dispositif de commutation de sécurité et appareil de commutation de sécurité

(30) Priorität: 09.10.2007 DE 102007048412
(43) Veröffentlichungstag der Anmeldung: 15.04.2009
(73) Patentinhaber: Siemens Aktiengesellschaft, 80333 München (DE)
(72) Erfinder: Bross, Jürgen, 93138, Lappersdorf (DE); Herrmann, Johann, 84066, Mallersdorf-Pfaffenberg (DE); Mundt, Andreas, 93102, Pfatter (DE); Nörl, Gerald, 93133, Burglengenfeld (DE)

(56) Entgegenhaltungen:
- EP-A1- 0 403 358
- EP-A1- 0 505 292
- EP-A1- 0 557 214
- DE-A1-102004 034 859
- Anonymous: "Technical Catalogue - System pro M compact", ABB Stotz-Kontakt GmbH , 30. November 2006 (2006-11-30), Seiten 3/54-3/57, XP002689868, Gefunden im Internet: URL:http://www.aykonelektrik.com/abb/S%C4% B0GORTALAR_VE_RAY_T%C4%B0P%C4%B0_%C3%9CR%C 3%9CNLER.pdf [gefunden am 2013-01-08]
- Anonymous: "Ready to install, Distribution boards, DIN rail mounted equipment, enclosures and connection systems", Merlin Gerin , 31. August 2005 (2005-08-31), XP002689869, Gefunden im Internet: URL:http://www.datasheetarchive.com/merlin %20gerin%20C60%20multi%209%20rcbo-datashee t.html [gefunden am 2013-01-09]
- Anonymous: "Technical Data - RCBO's DS261/Ds271", ABB Stotz-Kontakt GmbH , 8. Januar 2013 (2013-01-08), XP002689870, Gefunden im Internet: URL:http://www.datasheetarchive.com/DS261% 2FDS271-datasheet.html [gefunden am 2013-01-08]

## Beschreibung

Die vorliegende Erfindung betrifft eine Schutzschalteinrichtung mit einer Schalteinrichtung zum Schalten wenigstens eines elektrischen Kontaktes, mit einer Kurzschlussauslöseeinrichtung zum Auslösen der Schalteinrichtung in einem Kurzschlussfall und mit einer Fehlerstromauslöseeinrichtung zum Auslösen der Schalteinrichtung in einem Fehlerstromfall und/oder Differenzstromfall, wobei die Schalteinrichtung, die Kurzschlussauslöseeinrichtung und die Fehlerstromauslöseeinrichtung hintereinander in einer Längsausrichtung angeordnet sind. Ferner betrifft die Erfindung ein Schutzschaltgerät, insbesondere ein Schutzschaltgerät in Schmalbauweise.

Üblicherweise werden Schutzschalteinrichtungen in Schutzschaltgeräte vorgesehen. Schutzschaltgeräte werden in der Installationstechnik beispielsweise als Leitungsschutzschalter, Fehlerstromschutzschalter oder Differenzstromschutzschalter realisiert. In den Leitungsschutzschaltern ist dabei häufig ein Kurzschlussauslöser und ein Überlastauslöser integriert. Die Schutzschaltgeräte sind entweder einzeln LS, FI oder als Gerätekombinationen (aneinander gereihte Geräte) FI/LS, LS/DI oder LS+FI-Block bekannt.

Schutzschaltgeräte werden ferner häufig als Reiheneinbaugeräte ausgeführt. Dabei stehen die einzelnen Komponenten in der Regel als Module zur Verfügung. So werden beispielsweise Leitungsschutzschalter und Fehlerstromschutzschalter jeweils in festen Modulbreiten angeboten. Die Breite derartiger modularer elektromechanischer Schaltgeräte wird in Teilungseinheiten entsprechend einer einschlägigen Norm angegeben. Beispielsweise entspricht eine Teilungseinheit (TE) dem Maß von 18 mm.

Aus der DE 102004034859 A1 ist eine Schutzeinrichtung für ein Schutzschaltgerät bzw. ein Schutzschaltgerät bekannt, bei der/dem eine Kurzschlussauslöseeinrichtung, eine Schalteinrichtung und eine Fehlerstromauslöseeinrichtung hintereinander in Längsausrichtung des Schutzschaltgerätes angeordnet sind. Längsausrichtung bedeutet dabei, dass die Kurzschlussauslöseeinrichtung, die Schalteinrichtung und die Fehlerstromauslöseeinrichtung von einer Stirnseite zur anderen Stirnseite des Gehäuses des Schutzschaltgerätes verlaufen. Das dort offenbarte Schutzschaltgerät ist eine Teilungseinheit breit. Ferner ist aus der DE 102004034859 A1 bekannt, dass eine Überlastauslöseeinrichtung innerhalb des Schutzschaltgerätes vorgesehen ist. D.h., die DE 102004034859 A1 beschreibt eine Anordnung, wie man ein Schutzschaltgerät mit Kurzschluss,- Überlast- und Fehlerstromschutz realisieren kann. Dazu werden die Zentren der Kurzschlussauslöseeinrichtung und der Fehlerstromauslöseeinrichtung sowie die Schaltmechanik in einer Ebene oder leicht versetzt dazu angeordnet. Dabei überschreitet die Breite des Schutzschaltgerätes eine Teilungseinheit nicht. Der Bimetallstreifen, der die Überlastfunktion der Überlastauslöseeinrichtung darstellt ist außermittig angeordnet.

Bekannte Schutzschalteinrichtungen bzw. Schutzschaltgeräte, die neben der Kurzschlussauslöseeinrichtung, der Schalteinrichtung und der Fehlerstromauslöseeinrichtung auch eine Prüfstromkreiseinrichtung aufweisen, sind derart groß dimensioniert, dass sie nicht in ein Gehäuse mit einer Breite von maximal 18mm passen. Ferner ist bei derartigen Schutzschalteinrichtungen bzw. Schutzschaltgeräten die Prüffunktion immer in der Fehlerstromauslöseeinrichtung, d.h. im FI- bzw. DI-Bereich, integriert. Insbesondere kontaktiert die Prüfstromfeder für die Doppelunterbrechung des Prüfstromkreises immer die beweglichen Teile der Schaltmechanik der Fehlerstromauslöseeinrichtungs-Seite, d.h. der FI- bzw. DI-Seite.

Bei einer Schutzschalteinrichtung bzw. einem Schutzschaltgerät in Schmalbauweise, d.h. das Schutzschaltgerät, in der die Schutzschalteinrichtung integriert ist, darf höchstens 18mm breit sein, kann eine Prüfstromkreiseinrichtung nicht innerhalb der Fehlerstromauslöseeinrichtung, d.h. FI- bzw. DI-Bereich, integriert werden.

Daher besteht die Aufgabe der Erfindung darin, eine Schutzschalteinrichtung bzw. ein Schutzschaltgerät zu schaffen, die eine Schalteinrichtung, eine Kurzschlussauslöseeinrichtung, eine Fehlerstromauslöseeinrichtung sowie eine Prüfstromkreiseinrichtung aufweisen und die derart schmal dimensioniert sind, dass die Schutzschalteinrichtung in ein Schutzschaltgerät mit einer Breite von maximal 18mm passt bzw. dass das Schutzschaltgerät mit einer derartigen Schutzschalteinrichtung maximal eine Breite von 18mm aufweist.

Diese Aufgabe wird erfindungsgemäß durch eine Schutzschalteinrichtung mit den Merkmalen gemäß dem unabhängigen Patentanspruch 1 sowie durch ein Schutzschaltgerät mit den Merkmalen gemäß dem unabhängigen Patentanspruch 8 gelöst. Weitere Merkmale und Details der Erfindung ergeben sich aus den Unteransprüchen, der Beschreibung sowie den Zeichnungen. Merkmale und Details die im Zusammenhang mit der Schutzschalteinrichtung beschrieben sind gelten dabei selbstverständlich auch im Zusammenhang mit dem Schutzschaltgerät und jeweils umgekehrt.

Gemäß des ersten Aspektes der Erfindung wird die Aufgabe durch eine Schutzschalteinrichtung mit einer Schalteinrichtung zum Schalten wenigstens eines elektrischen Kontaktes, mit einer Kurzschlussauslöseeinrichtung zum Auslösen der Schalteinrichtung in einem Kurzschlussfall und mit einer Fehlerstromauslöseeinrichtung zum Auslösen der Schalteinrichtung in einem Fehlerstromfall und/oder Differenzstromfall, wobei die Schalteinrichtung, die Kurzschlussauslöseeinrichtung und die Fehlerstromauslöseeinrichtung hintereinander in einer Längsausrichtung angeordnet sind, wobei die Schutzschalteinrichtung derart schmal ausgebildet ist, dass sie in ein Gehäuse eines Schutzschaltgerätes mit einer Breite von maximal 18mm anordenbar ist, wobei ein Phasentrennteil (8) vorgesehen ist, die die Schutzschalteinrichtung (12) in eine Phasenseite (9) und eine Nullleiterseite (10) unterteilt, wobei die Schutzschalteinrichtung eine Prüfstromkreiseinrichtung aufweist, die neben der Fehlerstromauslöseeinrichtung angeordnet ist, wobei die Prüfstromkreiseinrichtung (6) und die Kurzschlussauslöseeinrichtung (3) auf der Phasenseite (9) und die Fehlerstromauslöseeinrichtung (5) auf der Nullleiterseite (10) angeordnet ist und wobei eine Prüftaste (11) vorgesehen ist, die über der Prüfstromkreiseinrichtung (6) angeordnet ist, gelöst.

Eine derartige Schutzschalteinrichtung kann derart schmal dimensioniert werden, dass die Schutzschalteinrichtung in ein Gehäuse eines Schutzschaltgerätes integriert werden kann, wobei das Gehäuse des Schutzschaltgerätes maximal 18mm breit ist. D.h., die Schutzschalteinrichtung kann derart klein dimensioniert werden, dass das Schutzschaltgerät, in das die Schutzschalteinrichtung eingebaut wird, die Breite einer Teilungseinheit entsprechen kann. Dies wird durch die spezielle Positionierung der Prüfstromkreiseinrichtung ermöglicht. Die Prüfstromkreiseinrichtung ist nicht mehr in der Fehlerstromauslöseeinrichtung bzw. dem Fehlerstromschutzfunktionsbereich, d.h. dem FI- bzw. DI-Bereich, der Schutzschalteinrichtung integriert, sondern getrennt neben der Fehlerstromauslöseeinrichtung angeordnet. Hierdurch kann zum einen die Gehlerstromauslöseeinrichtung einfacher und schmaler gestaltet werden. D.h., aufgrund der Nichtintegration der Prüfstromkreiseinrichtung in der Fehlerstromauslöseeinrichtung kann diese derart klein dimensioniert werden, dass soviel Platz neben der Fehlerstromauslöseeinrichtung bleibt, dass die Prüfstromkreiseinrichtung und die Fehlerstromauslöseeinrichtung zusammen schmaler als 18mm bleiben. Die Breite des Gehäuses des Schutzschaltgerätes kann nach der Integration der Schutzschalteinrichtung einem Normmaß entsprechen. Dieses Normmaß ist speziell durch eine Teilungseinheit mit dem Maß von 18 mm definiert. Die Schutzschalteinrichtung weist bevorzugt eine Breite, die in einem Bereich von 8mm und 18mm liegt, insbesondere eine Breite, die in einem Bereich von zwischen 14mm und 18mm liegt, auf. D.h., die Breite der Schutzschalteinrichtung kann vorteilhafterweise auch kleiner als 18mm sein.

Die Fehlerstromauslöseeinrichtung besitzt die Funktion eines Fehlerstromschutzschalters und/oder eines Differenzstromschutzschalters. D.h. die erfindungsgemäße Schutzschalteinrichtung kann die Funktionalitäten eines Leitungsschutzschalters und eines Fehlerstromschutzschalters besitzen. Darüber hinaus kann die Schutzschalteinrichtung aber auch die Funktionalitäten eines Leitungsschutzschalters und eines Differenzstromschutzschalters besitzen. Dies bedeutet, dass diese beiden Funktionalitäten in einer einzigen Schutzschalteinrichtung vereint werden können und die Breite dieser Schutzschalteinrichtung nicht über die eines einfachen Leitungsschutzschalters hinausgehen muss. Bevorzugt ist die Fehlerstromauslöseeinrichtung ein elektromagnetischer DI-Auslöser).

Die Anordnung der Prüfstromkreiseinrichtung neben der Fehlerstromauslöseeinrichtung ermöglicht zum einen einen einfachen Aufbau der Teile der Prüfstromkreiseinrichtung und zum anderen, dass keine anderen Bauteile, insbesondere der Fehlerstromauslöseeinrichtung behindert werden. Durch das Phasentrennteil, welches die Schutzschalteinrichtung in eine Phasenseite und eine Nullleiterseite unterteilt, sowie die spezielle Anordnung der Prüfstromkreiseinrichtung auf der Phasenseite und der Fehlerstromauslöseeinrichtung auf der Nullleiterseite, ist die Prüfstromkreiseinrichtung besonders geschützt und elektrisch von der Fehlerstromauslöseeinrichtung isoliert.

Die Prüfstromkreiseinrichtung ist neben der Fehlerstromauslöseeinrichtung angeordnet. Dies bedeutet im Lichte der Erfindung, dass die Prüfstromkreiseinrichtung in unmittelbarer Umgebung zur Fehlerstromauslöseeinrichtung angeordnet ist. Die Kurzschlussauslöseeinrichtung, die Schaltmechanik und die Fehlerstromauslöseeinrichtung sind hintereinander angeordnet. "Neben" bedeutet, dass die Prüfstromkreiseinrichtung einer Seite der Fehlerstromauslöseeinrichtung zugewandt ist, die nicht der Schaltmechanik zugewandt bzw. dieser abgewandt ist. Die Prüfstromkreiseinrichtung ist parallel zu der Fehlerstromauslöseeinrichtung angeordnet in Hinblick auf die hintereinander angeordneten Bauteile der Schutzschalteinrichtung, d.h. parallel zu der Längsausrichtung der Kurzschlussauslöseeinrichtung, der Schaltmechanik und der Fehlerstromauslöseeinrichtung. Bevorzugt ist eine Schutzschalteinrichtung, bei der die Prüfstromkreiseinrichtung parallel zu der Fehlerstromauslöseeinrichtung angeordnet ist, und bei der entlang der Längsausrichtung die Schalteinrichtung nach der Kurzschlussauslöseeinrichtung und die Fehlerstromauslöseeinrichtung nach der Schalteinrichtung angeordnet ist. Hierdurch kann die Prüfstromkreiseinrichtung in der Nähe der Schaltmechanik angeordnet werden, um die Doppelunterbrechung zu ermöglichen. Die Anordnung der Prüftaste über der Prüfstromkreiseinrichtung ist durch die Anordnung der Prüfstromkreiseinrichtung neben der Fehlerstromauslöseeinrichtung besonders leicht realisierbar.

Bevorzugt ist ferner, wenn die Schutzschalteinrichtung derart dimensioniert ist, dass diese in ein Schutzschaltgerät mit einer Baulänge bzw. Bautiefe von maximal 70mm und einer Bauhöhe von maximal 90mm integriert werden kann.

Insbesondere eine Schutzschalteinrichtung mit einer Schutzfunktionen gegen Kurzschluss, Überlast und Fehlerstrom sowie einer Prüfstromkreiseinrichtung und mit einem Nennstrom von bis zu 40 A ist besonders bevorzugt.

Ferner ist eine Schutzschalteinrichtung bevorzugt, bei der die Schalteinrichtung, die Kurzschlussauslöseeinrichtung, die Fehlerstromauslöseeinrichtung und die Prüfstromkreiseinrichtung an einem Phasentrennteil und/oder an einer Innenseite eines Gehäuses befestigt sind. Hierdurch können die jeweiligen Bauteile sicher angeordnet werden. Die Befestigung der Prüfstromkreiseinrichtung an der Innenseite eines die Schutzschalteinrichtung umgebenden Gehäuses schafft Platz für eine optimierte Befestigung der Schalteinrichtung, der Kurzschlussauslöseeinrichtung und der Fehlerstromauslöseeinrichtung an dem Phasentrennteil.

Die Prüfstromkreiseinrichtung der Schutzschalteinrichtung weist bevorzugt eine Prüfstromkreisfeder und/oder einen Prüfwiderstand auf. Ferner kann eine Prüfstromtaste vorgesehen sein. So kann die Prüfstromkreiseinrichtung, die neben der Fehlerstromauslöseeinrichtung angeordnet ist lediglich eine Prüfstromkreisfeder aufweisen. Ein Prüfwiderstand kann dann beispielsweise an einer anderen Position an der Schutzschalteinrichtung, beispielsweise an der Leiterplatte, vorgesehen sein und mit Leitungen mit der Prüfstromeinrichtung verbunden sein.

Des Weiteren ist eine Schutzschalteinrichtung bevorzugt, bei der die Prüfstromkreiseinrichtung nahe der Schalteinrichtung neben der Fehlerstromauslöseeinrichtung angeordnet ist. Hierdurch können kurze Wege zur Abschaltung der Fehlerstromauslöseeinrichtung und der Kurzschlussauslöseeinrichtung realisiert werden. D.h., die Leitungen zwischen der Fehlerstromauslöseeinrichtung und anderen Bauteilen der Schutzschalteinrichtung können kurz sein und unkompliziert verlegt werden.

Der Prüfstromkreiswiderstand der Prüfstromkreiseinrichtung kann neben der Prüfstromkreisfeder angeordnet sein. Der Prüfstromkreiswiderstand kann bedrahtet ausgebildet sein. Dies wird durch die Trennung von der Nullleiterseite, auf der die Fehlerstromauslöseeinrichtung angeordnet ist, ermöglicht. Durch einen Durchbruch im Phasentrennteil kann der Prüfstromkreis auf die Nullleiterseite der Schutzschalteinrichtung geführt werden, wo die Leitung des Prüfstromkreises durch den Summenstromwandler geführt wird. Durch die Anordnung des Prüfstromkreiswiderstandes auf der geschützten Phasenseite entsteht Platz auf der Leiterplatte. Damit ist eine optimierte Anordnung der verbleibenden elektrischen Bauteile, insbesondere der voluminösen Transistoren und Varistoren auf der Leiterplatte möglich.

Bevorzugt ist ferner eine Schutzschalteinrichtung, bei der an der Schalteinrichtung eine Überlastauslöseeinrichtung angeordnet ist. Die Anordnung der Überlastauslöseeinrichtung an der Schutzschalteinrichtung ist nicht so kritisch, da die Abmaße der Überlastauslöseeinrichtung gering sind. So kann die Überlastauslöseeinrichtung zwischen den anderen Bauteilen angeordnet sein. Vorteilhafterweise ist die Überlastauslöseeinrichtung jedoch auf der Phasenseite in der Nähe der Schalteinrichtung vorgesehen. Hierdurch können kurze und einfache Wege bzw. Leitungen von der Überlastauslöseeinrichtung zur der Schalteinrichtung realisiert werden.

Die Überlastauslöseeinrichtung schaltet den durch die Schutzschalteinrichtung fließenden Strom ab, wenn ein vorgegebener Nennwert des Stromes längere Zeit nennenswert überschritten wird. Zur Auslösung dient dabei bevorzugt ein thermischer Auslöser, insbesondere ein Bimetall, der sich bei Erwärmung durch den durchfließenden Strom biegt und einen Abschaltmechanismus auslöst. Die Zeit bis zur Auslösung hängt dabei von der Stärke des Überstroms ab. Bei einem hohen Überstrom ist sie kürzer als bei geringer Überschreitung des Nennstromes.

Gemäß des zweiten Aspektes der Erfindung wird die Aufgabe durch ein Schutzschaltgerät aufweisend ein Gehäuse, bei dem innerhalb des Gehäuses eine zuvor beschriebene Schutzschalteinrichtung vorgesehen ist, wobei die Breite des Gehäuses maximal einer Teilungseinheit von 18 mm entspricht, gelöst.

Durch die Integration einer derartigen Schutzschalteinrichtung in ein Schutzschaltgerät, kann ein Schutzschaltgerät geschaffen werden, dass in einer einzigen Teilungseinheit mit einer Breite von 18mm eine Schalteinrichtung, eine Kurzschlussauslöseeinrichtung, eine Fehlerstromauslöseeinrichtung und eine Prüfstromkreiseinrichtung aufweist. Ein derartig schmales Schutzschaltgerät lässt sich einfach in bestehende Anlagen hinzufügen. D.h., bei einer bestehenden Anlage lässt sich die Schutzfunktion erhöhen, indem beispielsweise ein üblicher Leitungsschutzschalter mit der Breite einer Teilungseinheit durch ein derartiges Schutzschaltgerät gleicher Breite ausgetauscht wird. Bevorzugt ist ferner ein Schutzschaltgerät, bei dem die Breite des Gehäuses weniger als 18mm beträgt. So kann die Breite des Gehäuses beispielsweise einen Wert zwischen 8mm und 18mm, insbesondere zwischen 14mm und 18mm, aufweisen.

Durch die kompaktere Gestaltung des Schutzschaltgerätes kann aber auch eine Verkleinerung von Verteilern erzielt werden. Vor allem im Wohnbau sind kleine, unauffällige Verteiler gewünscht. Gleichsam lässt sich auch die Anzahl der Abzweige mit hoher kombinierter Schutzfunktion bei herkömmlichen Verteilergrößen erhöhen. Letztlich kann durch die erfindungsgemäß kompakte Anordnung in dem kombinierten Schutzschaltgerät eine Verbesserung der Selektivität erreicht werden.

Vorzugsweise entspricht die Breite des Gehäuses, wie erwähnt, einem Normmaß. Dieses Normmaß ist speziell durch eine Teilungseinheit mit dem Maß von 18 mm definiert. Dies führt zu dem Vorteil, dass einzelne Module ohne weiteres ausgetauscht werden können, da sie gleiche Breite besitzen.

Das erfindungsgemäße Schutzschaltgerät kann die Funktionalitäten eines Leitungsschutzschalters und eines Fehlerstromschutzschalters inkl. Prüffunktion besitzen. Darüber hinaus kann dass Schutzschaltgerät aber auch die Funktionalitäten eines Leitungsschutzschalters und eines Differenzstromschutzschalters inkl. Prüffunktion besitzen. Dies bedeutet, dass diese drei Funktionalitäten in einem einzigen Gerät vereint werden können und die Breite dieses Geräts nicht über die eines einfachen Leitungsschutzschalters hinausgeht.

Die Kurzschlussauslöseeinrichtung, die Schalteinrichtung und die Fehlerstromauslöseeinrichtung sind bevorzugt in Längsausrichtung des Schutzschaltgerätes hintereinander innerhalb des Gehäuses des Schutzschaltgerätes angeordnet, wobei die Längsausrichtung des Schutzschaltgerätes sich von einer Stirnseite zur gegenüberliegenden Stirnseite des Gehäuses des Schutzschaltgerätes erstreckt. Die Stirnseiten des Gehäuses des Schutzschaltgerätes definieren die Breite des Schutzschaltgerätes. D.h., die Stirnseiten sind maximal 18mm breit. Zwischen beiden Stirnseiten des Schutzschaltgerätes ist die Kurzschlussauslöseeinrichtung, die Schalteinrichtung und die Fehlerstromauslöseeinrichtung hintereinander angeordnet. Die Fehlerstromauslöseeinrichtung ist einer Seitenwand des Schutzschaltgerätes zugewandt, während parallel zur Fehlerstromauslöseeinrichtung die Prüfstromkreiseinrichtung der gegenüberliegenden Seitenwand des Schutzschaltgerätes zugewandt ist.

Bevorzugt ist ein Schutzschaltgerät, bei dem an den Stirnseiten des Gehäuses des Schutzschaltgerätes jeweils wenigstens eine Anschlussklemme L für wenigstens einen Phasenleiter und eine Anschlussklemme N für einen Nullleiter vorgesehen sind und bei dem das Schutzschaltgerät durch das sich zwischen den Stirnseiten des Gehäuses des Schutzschaltgerätes erstreckende Phasentrennteil in eine Phasenseite und eine Nullleiterseite unterteilt ist. Ein derartig ausgebildetes Schutzschaltgerät ist in zwei Bereiche getrennt. Durch das Phasentrennteil kann die Prüfstromkreiseinrichtung auf der geschützten Phasenseite und die Fehlerstromauslöseeinrichtung auf der Nullleiterseite angeordnet werden. Bevorzugt ist auch die Kurzschlussauslöseeinrichtung auf der Phasenseite angeordnet. Hierdurch ist sowohl die Prüfstromkreiseinrichtung als auch die Kurzschlussauslöseeinrichtung elektrisch isoliert von der Fehlerstromauslöseeinrichtung innerhalb des Gehäuses des Schutzschaltgerätes angeordnet. Ferner ist auch die Überlastauslöseeinrichtung vorteilhafterweise auf der Phasenseite innerhalb des Gehäuses des Schutzschaltgerätes angeordnet. So kann auch die Überlastauslöseeinrichtung elektrisch isoliert angeordnet werden. Dabei ist die Prüfstromkreiseinrichtung, d.h. die Prüfstromfeder und der Prüfstromwiderstand, direkt an dem Phasentrennteil angeordnet. Durch einen Durchbruch im Phasentrennteil kann der Prüfstromkreis auf die Nullleiterseite des Schutzschaltgerätes geführt werden.

Bevorzugt ist ferner ein Schutzschaltgerät, bei dem an den Stirnseiten des Gehäuses des Schutzschaltgerätes jeweils wenigstens eine Öffnung zur Durchführung wenigstens eines Phasenleiters und eine Öffnung zur Durchführung eines Nullleiters vorgesehen sind und dass das Schutzschaltgerät durch das sich zwischen den Stirnseiten des Gehäuses des Schutzschaltgerätes erstreckende Phasentrennteil in eine Phasenseite (9) und eine Nullleiterseite unterteilt ist. Hierdurch können elektrischen Leitungen aus den Öffnungen heraushängen, um das Schutzschaltgerät elektrisch zu versorgen. Diese sogenannten heraushängenden Leitungen werden auch als Pig-Tails bezeichnet.

Die Überlastauslöseeinrichtung kann ohne weiteres zwischen den verschiedenen Bauteilen innerhalb des Gehäuses des Schutzschaltgerätes angeordnet sein, da sie deutlich geringere Ausmaße als die anderen Bauteile aufweist. Bevorzugt kann die Überlastauslöseeinrichtung neben der Schaltmechanik vorgesehen sein.

Bevorzugt ist ein Schutzschaltgerät, welches die Funktionalitäten eines Leitungsschutzschalters und Fehlerstromschutzschalters oder eines Leitungsschutzschalters und eines Differenzstromschutzschalters besitzt.

Besonders vorteilhaft lässt sich die vorliegende Erfindung für Schutzschaltgeräte einsetzen, die als Reiheneinbaugerät ausgebildet sind. In diesem Fall kommen die oben genannten Vorteile noch mehr zur Geltung.

Die Erfindung wird nun anhand von Ausführungsbeispielen unter Bezugnahme auf die beiliegenden Zeichnungen näher erläutert.
Es zeigen:
- Figur 1: eine Schnittansicht von oben durch eine Schutzschalteinrichtung;
- Figur 2: eine schematische Schnittansicht von oben durch ein Schutzschaltgerät;
- Figur 3: eine Schnittansicht von der Seite durch ein Schutzschaltgerät;
- Figur 4: eine schematische Schnittansicht von der Seite durch ein Schutzschaltgerät.

Fig. 1 zeigt einen Schnitt von oben durch eine Schutzschalteinrichtung 12. Die Schutzschalteinrichtung 12 weist eine Schalteinrichtung 2 zum Schalten wenigstens eines elektrischen Kontaktes, eine Kurzschlussauslöseeinrichtung 3 zum Auslösen der Schalteinrichtung 2 in einem Kurzschlussfall und eine Fehlerstromauslöseeinrichtung 5 zum Auslösen der Schalteinrichtung 2 in einem Fehlerstromfall und/oder Differenzstromfall auf. Die Kurzschlussauslöseeinrichtung 3, die Schalteinrichtung 2 und die Fehlerstromauslöseeinrichtung 5 sind entlang einer Längsausrichtung der Schutzschalteinrichtung 12 hintereinander angeordnet. Längsausrichtung bedeutet hierbei die Erstreckung der Schutzschalteinrichtung 12 entlang der x-Achse des in der Fig. 1 dargestellten Koordinatensystems. Die Schalteinrichtung 2 liegt dabei vorteilhafterweise zwischen der Kurzschlussauslöseeinrichtung 3 und der Fehlerstromauslöseeinrichtung 5, um die Wege zu der Kurzschlussauslöseeinrichtung 3 und der Fehlerstromauslöseeinrichtung 5 kurz zu gestalten. Ferner weist die Schutzschalteinrichtung 12 eine neben der Fehlerstromauslöseeinrichtung 5 angeordnete Prüfstromkreiseinrichtung 6 auf. "Neben" der Fehlerstromauslöseeinrichtung 5 bedeutet, dass die Prüfstromkreiseinrichtung 6 sich in y-Richtung von der Fehlerstromauslöseeinrichtung 5 aus erstreckt. Dabei ist die Prüfstromkreiseinrichtung 6 durch ein Phasentrennteil 8 von der Fehlerstromauslöseeinrichtung 5 elektrisch isoliert. Das Phasentrennteil 8 verläuft in x-Ausrichtung durch die Schutzschalteinrichtung 12 und unterteilt diese in zwei Bereiche. Durch einen Durchbruch im Phasentrennteil 8 kann der Prüfstrom von der Prüfstromkreiseinrichtung 6 auf die Seite der Fehlerstromauslöseeinrichtung 5 geführt werden. Die Prüfstromkreiseinrichtung 6 weist eine Prüfstromkreisfeder 6b und einen Prüfstromkreiswiderstand 6a auf. Ferner weist die Prüfstromkreiseinrichtung 6 eine Prüftaste 11 auf. Des Weiteren ist auf der Seite der Prüfstromkreiseinrichtung 6 eine Überlastauslöseeinrichtung 4 vorgesehen. Die Überlastauslöseeinrichtung kann irgendwo zwischen den anderen Bauteilen, d.h. beispielsweise der Kurzschlussauslöseeinrichtung 3, der Prüfstromkreiseinrichtung 6 bzw. der Schalteinrichtung 2, angeordnet sein. Bevorzugt ist sie in der direkten Nähe der Schalteinrichtung 2 auf der Seite der Kurzschlussauslöseeinrichtung 3 vorgesehen. Hierdurch können kurze und einfache Wege bzw. Leitungen von der Überlastauslöseeinrichtung 4 zur der Schalteinrichtung 2 realisiert werden. Die Überlastauslöseeinrichtung 4 schaltet den durch die Schutzschalteinrichtung 12 fließenden Strom ab, wenn ein vorgegebener Nennwert des Stromes längere Zeit nennenswert überschritten wird. Zur Auslösung dient dabei bevorzugt ein thermischer Auslöser, insbesondere ein Bimetallstreifen, der sich bei Erwärmung durch den durchfließenden Strom biegt und einen Abschaltmechanismus in der Schalteinrichtung 2 auslöst.

Eine derartig ausgestaltete Schutzschalteinrichtung kann sehr schmal ausgebildet sein. Durch die Trennung der Prüfstromkreiseinrichtung 6 von der Fehlerstromauslöseeinrichtung 5 ist es erstmals möglich die Fehlerstromauslöseeinrichtung 5 derart schmal auszubilden, dass innerhalb des Gehäuses 7 der Schutzschalteinrichtung 12, welches eine Breite von maximal 18mm aufweist, neben der Fehlerstromauslöseeinrichtung 5 auch die Prüfstromkreiseinrichtung 6 angeordnet werden kann. Gleichzeitig kann die Prüfstromkreiseinrichtung 6 durch das zwischen der Prüfstromkreiseinrichtung 6 und der Fehlerstromauslöseeinrichtung 5 verlaufende Phasentrennteil elektrisch von der Fehlerstromauslöseeinrichtung 5 isoliert werden.

In der Fig. 2 ist eine derartig ausgebildete Schutzschalteinrichtung 12 in einem Gehäuse 7 eines Schutzschaltgerätes 1 schematisch dargestellt. Zwischen den Stirnseiten 7a und 7b des Gehäuses 7 des Schutzschaltgerätes 1 verlaufen hintereinander die Kurzschlussauslöseeinrichtung 3, Schalteinrichtung 2 und die Fehlerstromauslöseeinrichtung 5. Neben der Fehlerstromauslöseeinrichtung 5 ist die Prüfstromkreiseinrichtung 6 angeordnet. Diese wird durch die besonders schmal ausgebildete Fehlerstromauslöseeinrichtung 5 ermöglicht. An den Stirnseiten 7a, 7b des Gehäuses 7 sind jeweils Anschlussklemmen L und N für den Anschluss von Phasen- bzw. Nullleitern vorgesehen. Die mit L gekennzeichnete Anschlussklemme stellt den Anschluss für einen Phasenleiter und die mit N gekennzeichnete Anschlussklemme stellt den Anschluss für einen Nullleiter dar. Zwischen den beiden Anschlussklemmen L und N ist das Phasentrennteil 8 vorgesehen, welches von der ersten Stirnseite 7a zur zweiten Stirnseite 7b des Gehäuses durch das Innere des Gehäuses 7 verläuft. Dabei unterteilt das Phasentrennteil 8 das Innere des Schutzschaltgerätes 1 in eine Phasenseite 9 und eine Nullleiterseite 10. Die Fehlerstromauslöseeinrichtung 5 ist auf der Nullleiterseite 10, während die Kurzschlussauslöseeinrichtung 3, die Überlastauslöseeinrichtung 4 und die Prüfstromkreiseinrichtung 6 auf der geschützten Phasenseite 9 angeordnet sind. Die Schalteinrichtung 2 liegt auf beiden Seiten des Phasentrennteiles 8. Durch die Anordnung der Prüfstromkreiseinrichtung 6 neben der Fehlerstromauslöseeinrichtung 5 und schräg neben der Schalteinrichtung 2 können die Leitungen von der Prüfstromkreiseinrichtung 6 zu der Fehlerstromauslöseeinrichtung 5 und auch zu der Kurzschlussauslöseeinrichtung 3 kurz gehalten und unkompliziert gestaltet werden. Durch die Trennung der Bauteile in unterschiedliche Bereiche, d.h. Phasenseite 9 und Nullleiterseite 10, ist die elektrische Isolierung der Bauteile der jeweiligen Phase einfach möglich. Durch die Aufnahmen der Prüfstromeinrichtung in die Phasenseite 9 wird auf der Nullleiterseite 10 Platz zur Anordnung der Fehlerstromauslöseeinrichtung 5 und der nicht dargestellten Leiterplatte innerhalb des Gehäuses 7 geschaffen.

Der besondere Vorteil des Schutzschaltgerätes 1 liegt darin, dass das Schutzschaltgerät 1 bei der vollen Funktionalität, d.h. Funktionen für den Kurzschlussschutz, den Fehlerstrom- bzw. Differenzstromschutz und für den Überlastschutz, zusätzlich in einem derart schmalen Gehäuse 7 Platz für eine Prüfstromkreiseinrichtung 6 aufweist. Dies war bislang nicht möglich. Das Schutzschaltgerät 1 weist eine maximale Breite von einer Teilungseinheit, was in der Fig. 2 mit TE bezeichnet ist, auf. Eine Teilungseinheit entspricht einer Breite von 18mm.

In der Fig. 3 ist ein Längsschnitt durch ein Schutzschaltgerät 1 gezeigt. Dabei sind die Bauteile der Schutzschalteinrichtung 12 erkennbar, die auf der Phasenseite der Schutzschalteinrichtung 12 angeordnet sind. Hinter der Prüfstromkreiseinrichtung 6 ist das Phasentrennteil 8 vorgesehen und dahinter die Fehlerstromauslöseeinrichtung 5. Die Überlastauslöseeinrichtung 4 liegt zwischen der Prüfstromkreiseinrichtung 6 und der Kurzschlussauslöseeinrichtung 3 etwas unterhalb der Schaltmechanik 2.

Fig. 4 zeigt eine schematische Darstellung eines längs geschnittenen Schutzschaltgerätes 1. In dieser Ansicht kann die Nullleiterseite 10 betrachtet werden. Hinter der Fehlerstromauslöseeinrichtung 5 ist die Prüfstromkreiseinrichtung 6 angeordnet, was durch die gestrichelten Linien angedeutet ist. Die Prüfstromkreiseinrichtung 6 auf der Phasenseite 9 ist mittels einer elektrischen Leitung, die durch einen Durchbruch in dem Phasenteil 8 geführt ist, mit der Nullleiterseite 10 verbunden. Ferner ist die Prüfstromkreiseinrichtung 6 mit der Schalteinrichtung 2 verbunden. Auch die Kurzschlussauslöseeinrichtung 3 und die Fehlerstromauslöseeinrichtung 5 sind mit der Schalteinrichtung 2 verbunden, um die Schalteinrichtung 2 ggf. auszulösen. D.h. die Auslösehebel der Kurzschlussauslöseeinrichtung 3 und die Fehlerstromauslöseeinrichtung 5 sind als gestrichelten Linien angedeutet.

Durch die spezielle Anordnung der Bauteile der Schutzschalteinrichtung 12 kann ein Schutzschaltgerät 1 in Schmalbauweise, d.h. mit einer maximalen Breite von 18mm, realisiert werden, wobei das Schutzschaltgerät 1 eine Kurzschlussauslöseeinrichtung 3, eine Schaltmechanik 2, eine Fehlerstromauslöseeinrichtung 5, ggf. eine Überlastauslöseeinrichtung 4 und eine Prüfstromkreiseinrichtung 6 aufweist.

Dabei ist vorzugsweise neben der auf eine Teilungseinheit TE beschränkten Breite des Schutzschaltgerätes 1, die Bautiefe des Schutzschaltgerätes 1 auf 70 mm und die Bauhöhe auf 90 mm beschränkt. Somit ist es möglich, die für die kombinierte Schutzfunktion Überlast, Kurzschluss und Fehlerstrom erforderlichen Sensoren und Aktoren sowie die Prüfstromkreisfunktionalität gleichmäßig in dem zur Verfügung stehenden Konstruktionsvolumen unterzubringen.

### Bezugszeichenliste

- 1: Schutzschaltgerät
- 2: Schalteinrichtung
- 3: Kurzschlussauslöseeinrichtung
- 4: Überlastauslöseeinrichtung
- 5: Fehlerstromauslöseeinrichtung
- 5a: Seitenwand
- 6: Prüfstromkreiseinrichtung
- 6a: Prüfstromkreiswiderstand
- 6b: Prüfstromkreisfeder
- 7: Gehäuse des Schutzschaltgerätes
- 7a: Stirnseite
- 7b: Stirnseite
- 8: Phasentrennteil
- 9: Phasenseite
- 10: Nullleiterseite
- 11: Prüftaste
- 12: Schutzschalteinrichtung

- L: Anschlussklemme für einen Phasenleiter
- N: Anschlussklemme für einen Nullleiter
- TE: Breite einer Teilungseinheit

## Patentansprüche

1. Schutzschalteinrichtung mit einer Schalteinrichtung (2) zum Schalten wenigstens eines elektrischen Kontaktes, mit einer Kurzschlussauslöseeinrichtung (3) zum Auslösen der Schalteinrichtung (2) in einem Kurzschlussfall und mit einer Fehlerstromauslöseeinrichtung (5) zum Auslösen der Schalteinrichtung (2) in einem Fehlerstromfall und/oder Differenzstromfall, wobei die Schalteinrichtung (2), die Kurzschlussauslöseeinrichtung (3) und die Fehlerstromauslöseeinrichtung (5) hintereinander in einer Längsausrichtung angeordnet sind,
wobei die Schutzschalteinrichtung derart schmal ausgebildet ist, dass sie in ein Gehäuse eines Schutzschaltgerätes mit einer Breite von maximal 18mm anordenbar ist, und
wobei ein Phasentrennteil (8) vorgesehen ist, die die Schutzschalteinrichtung (12) in eine Phasenseite (9) und eine Nullleiterseite (10) unterteilt,
**dadurch gekennzeichnet,**
**dass** die Schutzschalteinrichtung (12) eine Prüfstromkreiseinrichtung (6) aufweist, die neben der Fehlerstromauslöseeinrichtung (5) angeordnet ist,
wobei die Prüfstromkreiseinrichtung (6) und die Kurzschlussauslöseeinrichtung (3) auf der Phasenseite (9) und die Fehlerstromauslöseeinrichtung (5) auf der Nullleiterseite (10) angeordnet ist und dass
eine Prüftaste (11) vorgesehen ist, die über der Prüfstromkreiseinrichtung (6) angeordnet ist.

2. Schutzschalteinrichtung nach Anspruch 1, **dadurch gekennzeichnet, dass** entlang der Längsausrichtung die Schalteinrichtung (2) nach der Kurzschlussauslöseeinrichtung (3), die Fehlerstromauslöseeinrichtung (5) nach der Schalteinrichtung (2) und die Prüfstromkreiseinrichtung (6) parallel zu der Fehlerstromauslöseeinrichtung (5) angeordnet sind.

3. Schutzschalteinrichtung nach Anspruch 1 oder 2, **dadurch gekennzeichnet, dass** die Schalteinrichtung (2), die Kurzschlussauslöseeinrichtung (3), die Fehlerstromauslöseeinrichtung (5) und die Prüfstromkreiseinrichtung (6) an einem Phasentrennteil und/oder an einer Innenseite eines Gehäuses (7) befestigt sind.

4. Schutzschalteinrichtung nach einem der Ansprüche 1 bis 3, **dadurch gekennzeichnet, dass** die Prüfstromkreiseinrichtung (6) eine Prüfstromkreisfeder und/oder einen Prüfwiderstand aufweist.

5. Schutzschalteinrichtung nach einem der Ansprüche 1 bis 4, **dadurch gekennzeichnet, dass** die Prüfstromkreiseinrichtung (6) einer Seitenwand (5a) der Fehlerstromauslöseeinrichtung (5), die parallel zur Längsausrichtung der Schutzschalteinrichtung (12) verläuft, zugewandt ist.

6. Schutzschalteinrichtung nach einem der Ansprüche 1 bis 5, **dadurch gekennzeichnet, dass** die Prüfstromkreiseinrichtung (6) nahe der Schalteinrichtung (2) neben der Fehlerstromauslöseeinrichtung (5) angeordnet ist.

7. Schutzschalteinrichtung nach einem der Ansprüche 1 bis 6, **dadurch gekennzeichnet, dass** an der Schalteinrichtung (2) eine Überlastauslöseeinrichtung (4) angeordnet ist.

8. Schutzschaltgerät aufweisend ein Gehäuse (7), **dadurch gekennzeichnet, dass** innerhalb des Gehäuses (7) eine Schutzschalteinrichtung (12) nach einem der Ansprüche 1 bis 7 vorgesehen ist, wobei die Breite des Gehäuses (7) maximal einer Teilungseinheit von 18 mm entspricht.

9. Schutzschaltgerät nach Anspruch 8, **dadurch gekennzeichnet, dass** die Kurzschlussauslöseeinrichtung (3), die Schalteinrichtung (2) und die Fehlerstromauslöseeinrichtung (5) in Längsausrichtung des Schutzschaltgerätes (1) hintereinander innerhalb des Gehäuses (7) angeordnet sind, wobei die Längsausrichtung des Schutzschaltgerätes (1) sich von einer Stirnseite (7a) zur gegenüberliegenden Stirnseite (7b) des Gehäuses (7) des Schutzschaltgerätes (1) erstreckt.

10. Schutzschaltgerät nach Anspruch 8 oder 9, **dadurch gekennzeichnet, dass** an den Stirnseiten (7a, 7b) des Gehäuses (7) des Schutzschaltgerätes (1) jeweils wenigstens eine Anschlussklemme (L) für wenigstens einen Phasenleiter und eine Anschlussklemme (N) für einen Nullleiter vorgesehen sind und dass das Schutzschaltgerät (1) durch das sich zwischen den Stirnseiten (7a, 7b) des Gehäuses (7) des Schutzschaltgerätes (1) erstreckende Phasentrennteil (8) in eine Phasenseite (9) und eine Nullleiterseite (10) unterteilt ist.

11. Schutzschaltgerät nach Anspruch 8 oder 9, **dadurch gekennzeichnet, dass** an den Stirnseiten (7a, 7b) des Gehäuses (7) des Schutzschaltgerätes (1) jeweils wenigstens eine Öffnung zur Durchführung wenigstens eines Phasenleiters und eine Öffnung zur Durchführung eines Nullleiters vorgesehen sind und dass das Schutzschaltgerät (1) durch das sich zwischen den Stirnseiten (7a, 7b) des Gehäuses (7) des Schutzschaltgerätes (1) erstreckende Phasentrennteil (8) in eine Phasenseite (9) und eine Nullleiterseite (10) unterteilt ist.

12. Schutzschaltgerät nach einem der Ansprüche 8 bis 11, **dadurch gekennzeichnet, dass** das Schutzschaltgerät (1) die Funktionalitäten eines Leitungsschutzschalters und Fehlerstromschutzschalters oder eines Leitungsschutzschalters und eines Differenzstromschutzschalters besitzt.

13. Schutzschaltgerät nach einem der Ansprüche 8 bis 12, **dadurch gekennzeichnet, dass** dieses als Reiheneinbaugerät ausgebildet ist.

## Claims

1. Protective switching apparatus comprising a switching apparatus (2) for switching at least one electrical contact, comprising a short circuit tripping apparatus (3) for tripping the switching apparatus (2) in the event of a short circuit, and comprising a fault current tripping apparatus (5) for tripping the switching apparatus (2) in the event of a fault current and/or residual current, wherein the switching apparatus (2), the short circuit tripping apparatus (3) and the fault current tripping apparatus (5) are arranged in series in a longitudinal orientation, wherein the protective switching apparatus is designed to be slim such that it can be arranged in a housing of a protective switching device with a width of a maximum of 18 mm, and wherein a phase separation part (8) is provided, which divides the protective switching apparatus (12) into a phase side (9) and a PEN conductor side (10), **characterized in that** the protective switching apparatus (12) has a test circuit apparatus (6), which is arranged adjacent to the fault current tripping apparatus (5), wherein the test circuit apparatus (6) and the short circuit tripping apparatus (3) are arranged on the phase side (9) and the fault current tripping apparatus (5) is arranged on the PEN conductor side (10), and **in that** a test button (11) is provided, which is arranged above the test circuit apparatus (6).

2. Protective switching apparatus according to Claim 1, **characterized in that** the switching apparatus (2) is arranged downstream of the short circuit tripping apparatus (3), the fault current tripping apparatus (5) is arranged downstream of the switching apparatus (2), and the test circuit apparatus (6) is arranged in parallel with the fault current tripping apparatus (5), along the longitudinal orientation.

3. Protective switching apparatus according to Claim 1 or 2, **characterized in that** the switching apparatus (2), the short circuit tripping apparatus (3), the fault current tripping apparatus (5) and the test circuit apparatus (6) are fastened on a phase separation part and/or on an inner side of a housing (7).

4. Protective switching apparatus according to one of Claims 1 to 3, **characterized in that** the test circuit apparatus (6) has a test circuit spring and/or a test resistor.

5. Protective switching apparatus according to one of Claims 1 to 4, **characterized in that** the test circuit apparatus (6) faces a side wall (5a) of the fault current tripping apparatus (5), which side wall runs parallel to the longitudinal orientation of the protective switching apparatus (12).

6. Protective switching apparatus according to one of Claims 1 to 5, **characterized in that** the test circuit apparatus (6) is arranged close to the switching apparatus (2) adjacent to the fault current tripping apparatus (5).

7. Protective switching apparatus according to one of Claims 1 to 6, **characterized in that** an overload tripping apparatus (4) is arranged on the switching apparatus (2).

8. Protective switching device having a housing (7), **characterized in that** a protective switching apparatus (12) according to one of Claims 1 to 7 is provided within the housing (7), wherein the width of the housing (7) corresponds at most to a subdivision unit of 18 mm.

9. Protective switching device according to Claim 8, **characterized in that** the short circuit tripping apparatus (3), the switching apparatus (2) and the fault current tripping apparatus (5) are arranged in series within the housing (7) in the longitudinal orientation of the protective switching device (1), wherein the longitudinal orientation of the protective switching device (1) extends from an end side (7a) to the opposite end side (7b) of the housing (7) of the protective switching device (1).

10. Protective switching device according to Claim 8 or 9, **characterized in that** in each case at least one connection terminal (L) for at least one phase conductor and one connection terminal (N) for a PEN conductor are provided at the end sides (7a, 7b) of the housing (7) of the protective switching device (1), and **in that** the protective switching device (1) is divided into a phase side (9) and a PEN conductor side (10) by the phase separation part (8) which extends between the end sides (7a, 7b) of the housing (7) of the protective switching device (1).

11. Protective switching device according to Claim 8 or 9, **characterized in that** in each case at least one opening for passing through at least one phase conductor and one opening for passing through a PEN conductor are provided in the end sides (7a, 7b) of the housing (7) of the protective switching device (1), and **in that** the protective switching device (1) is divided into a phase side (9) and a PEN conductor side (10) by the phase separation part (8), which extends between the end sides (7a, 7b) of the housing (7) of the protective switching device (1).

12. Protective switching device according to one of Claims 8 to 11, **characterized in that** the protective switching device (1) has the functionalities of a line circuit breaker and fault current circuit breaker or of a line circuit breaker and a residual current circuit breaker.

13. Protective switching device according to one of Claims 8 to 12, **characterized in that** said protective switching device is in the form of a modular device.

## Revendications

1. Dispositif commutateur de protection comprenant un dispositif commutateur (2) pour commuter au moins un contact électrique, un dispositif déclencheur par court-circuit (3) pour déclencher le dispositif commutateur (2) dans un cas de court-circuit et un dispositif déclencheur par courant de défaut (5) pour déclencher le dispositif commutateur (2) dans un cas de courant de défaut et/ou de courant différentiel, le dispositif commutateur (2), le dispositif déclencheur par court-circuit (3) et le dispositif déclencheur par courant de défaut (5) étant placés l'un derrière l'autre dans une orientation longitudinale,
le dispositif commutateur de protection étant de forme étroite pour pouvoir être monté dans un boîtier d'un appareil commutateur de protection d'une largeur ne dépassant pas 18 mm, et un élément séparateur de phase (8) étant prévu, qui divise le dispositif commutateur de protection (12) en un côté phase (9) et un côté conducteur neutre (10),
**caractérisé**
**en ce que** le dispositif commutateur de protection (12) comporte un dispositif de circuit de contrôle (6) placé à côté du dispositif déclencheur par courant de défaut (5), le dispositif de circuit de contrôle (6) et le dispositif déclencheur par court-circuit (3) étant placés sur le côté phase (9) et le dispositif déclencheur par courant de défaut (5) étant placé sur le côté conducteur neutre (10), et
**en ce qu'**il est prévu une touche de contrôle (11), agencée au-dessus du dispositif de circuit de contrôle (6).

2. Dispositif commutateur de protection selon la revendication 1, **caractérisé en ce que** le long de l'orientation longitudinale le dispositif commutateur (2) est placé après le dispositif déclencheur par court-circuit (3), le dispositif déclencheur par courant de défaut (5) est placé après le dispositif commutateur (2) et le dispositif de circuit de contrôle (6) est placé parallèlement au dispositif déclencheur par courant de défaut (5).

3. Dispositif commutateur de protection selon la revendication 1 ou 2, **caractérisé en ce que** le dispositif commutateur (2), le dispositif déclencheur par court-circuit (3), le dispositif déclencheur par courant de défaut (5) et le dispositif de circuit de contrôle (6) sont fixés sur un élément séparateur de phase et/ou sur un côté intérieur d'un boîtier (7).

4. Dispositif commutateur de protection selon l'une des revendications 1 à 3, **caractérisé en ce que** le dispositif de circuit de contrôle (6) comporte un ressort de circuit de contrôle et/ou une résistance de contrôle.

5. Dispositif commutateur de protection selon l'une des revendications 1 à 4, **caractérisé en ce que** le dispositif de circuit de contrôle (6) est tournée vers une paroi latérale (5a) du dispositif déclencheur par courant de défaut (5), paroi qui est parallèle à l'orientation longitudinale du dispositif commutateur de protection (12).

6. Dispositif commutateur de protection selon l'une des revendications 1 à 5, **caractérisé en ce que** le dispositif de circuit de contrôle (6) est placé près du dispositif commutateur (2), à côté du dispositif déclencheur par courant de défaut (5).

7. Dispositif commutateur de protection selon l'une des revendications 1 à 6, **caractérisé en ce qu'**un dispositif déclencheur par surcharge (4) est placé sur le dispositif commutateur (2).

8. Appareil commutateur de protection comportant un boîtier (7), **caractérisé en ce qu'**à l'intérieur du boîtier (7) est prévu un dispositif commutateur de protection (12) selon l'une des revendications 1 à 7, la largeur dudit boîtier (7) correspondant au maximum à une unité de division de 18 mm.

9. Appareil commutateur de protection selon la revendication 8, **caractérisé en ce que** le dispositif déclencheur par court-circuit (3), le dispositif commutateur (2) et le dispositif déclencheur par courant de défaut (5) sont placés selon l'orientation longitudinale de l'appareil commutateur de protection (1) l'un derrière l'autre à l'intérieur du boîtier (7), l'orientation longitudinale de l'appareil commutateur de protection (1) allant d'une face frontale (7a) à la face frontale (7b) opposée du boîtier (7) de l'appareil commutateur de protection (1).

10. Appareil commutateur de protection selon la revendication 8 ou 9, **caractérisé en ce qu'**il est prévu, sur chacune des faces frontales (7a, 7b) du boîtier (7) de l'appareil commutateur de protection (1), au moins une borne (L) pour au moins un conducteur de phase et une borne (N) pour un conducteur neutre, et **en ce que** l'appareil commutateur de protection (1) est divisé par l'élément séparateur de phase (8) s'étendant entre les faces frontales (7a, 7b) du boîtier (7) dudit appareil commutateur de protection (1), en un côté phase (9) et un côté conducteur neutre (10).

11. Appareil commutateur de protection selon la revendication 8 ou 9, **caractérisé en ce qu'**il est prévu, sur chacune des faces frontales (7a, 7b) du boîtier (7) de l'appareil commutateur de protection (1), au moins une ouverture pour le passage d'au moins un conducteur de phase et une ouverture pour le passage d'un conducteur neutre, et **en ce que** l'appareil commutateur de protection (1) est divisé par l'élément séparateur de phases (8) s'étendant entre les faces frontales (7a, 7b) du boîtier (7) dudit appareil commutateur de protection (1), en un côté phase (9) et un côté conducteur neutre (10).

12. Appareil commutateur de protection selon l'une des revendications 8 à 11, **caractérisé en ce que** l'appareil commutateur de protection (1) possède les fonctionnalités d'un disjoncteur de protection de ligne et d'un disjoncteur de protection contre les courants de défaut ou d'un disjoncteur de protection de ligne et d'un disjoncteur de protection contre les courants différentiels.

13. Appareil commutateur de protection selon l'une des revendications 8 à 12, **caractérisé en ce qu'**il est conçu comme appareil encastrable en série.
